# EUROPÄISCHE PATENTSCHRIFT

(11) **EP 0 512 185 B1**
(45) Veröffentlichungstag und Bekanntmachung des Hinweises auf die Patenterteilung: **13.07.1994**
(21) Anmeldenummer: 91710016.6
(22) Anmeldetag: 07.05.1991
(51) Int. Cl.: B66C 13/40

(54) **Hubvorrichtung an einer Krananlage**
Lifting device on a crane
Mécanisme élévateur d'une grue

(43) Veröffentlichungstag der Anmeldung: 11.11.1992
(73) Patentinhaber: ABUS Kransysteme GmbH & Co. KG., 51647 Gummersbach (DE)
(72) Erfinder: Bube, Eckhard, Dipl.-Ing., W-5270 Gummersbach (DE); Bühne, Werner, Dipl.-Ing., W-5270 Gummersbach (DE)
(74) Vertreter: Dörner, Lothar, Dipl.-Ing.

(56) Entgegenhaltungen:
- DD-A- 93 414
- DE-U- 8 915 382

## Beschreibung

Die Erfindung bezieht sich auf eine Hubvorrichtung an einer Krananlage zum wahlweisen Heben und Senken eines Hängetasters, der zum Steuern der Krananlage und/oder von Hebezeugen vorgesehen und über ein Hubseil und eine Steuerleitung mit der Krananlage verbunden ist, wie diese beispielsweise aus der DD-A- 93 414 bekannt ist.

### Stand der Technik:

Krananlagen werden über Schaltelemente betrieben, die in einem Hängetaster angeordnet sind. Der Hängetaster ist über ein Hubseil und eine Steuerleitung mit der Krananlage verbunden - vgl. DE-A1-39 26 935 -. Soll dieselbe Krananlage durch eine an sich bekannte Fernsteuerung - vgl. DE-U- 89 15 382 - oder von einer anderen Bedienstelle gesteuert werden, so wird der Hängetaster durch eine an der Krananlage vorgesehene Hubvorrichtung angehoben - vgl. DD-A- 93 414 -. Die Hubvorrichtung wird außerdem dann eingesetzt, wenn der Arbeitsbereich der Krananlage auf unterschiedlichen Ebenen liegt. In diesem Fall kann der Hängetaster in verschiedenen Positionen gebracht werden. Ein weiterer Einsatzfall ist dann gegeben, wenn innerhalb des Arbeitsbereichs der Krananlage Hindernisse vorhanden sind, über die der Hängetaster gehoben werden muß.

Bekannte Hubvorrichtungen für Hängetaster fahren, gestartet über ein Steuersignal, in eine durch Endschalter vorgegebene Position. Das Steuersignal kann durch einen Schalter, der sich auf dem Hängetaster selbst befindet, oder durch einen an einer anderen Stelle fest installierten Schalter gegeben werden.

Nachteilig bei den Anordnungen der genannten Art ist die ortsfeste Bedienung der Hubvorrichtung für den Hängetaster. Ist zum Beispiel der Schalter zum Heben des Hängetasters in seinem Gehäuse selbst installiert, kann sich folgende Situation ergeben: Zum Arbeiten auf einer Hallenebene, die an die Hallenebene angrenzt, auf der bisher gearbeitet wurde, und höher gelegen ist, wird der Hängetaster angehoben. Ist die Krananlage jedoch nicht nahe genug an der höher gelegenen Hallenebene positioniert, kann der Hängetaster von dort nicht erreicht werden.

### Darstellung der Erfindung:

Hier will die Erfindung Abhilfe schaffen. Der Erfindung liegt die Aufgabe zugrunde, eine Hubvorrichtung zu schaffen, die unabhängig von der Position des Hängetasters steuerbar ist.

Gemäß der Erfindung wird die genannte Aufgabe dadurch gelöst, daß in der Hubvorrichtung ein Empfänger vorgesehen ist, über den die Hubvorrichtung steuerbar ist und der seinerseits über mindestens einen ortsunabhängigen Sender drahtlos steuerbar ist.

Mittels der drahtlosen Steuerung für die Hubvorrichtung des Hängetasters ist es möglich, diesen in jeder Position ohne zusätzliche Hilfsmittel zu heben und zu senken. Dabei können kostengünstige drahtlose Steuerungen verwendet werden. Der Empfänger ist durch einen oder mehrere Sender, insbesondere Handsender, ortsunabhängig steuerbar.

### Kurze Beschreibung der Zeichnung:

Ein Ausführungsbeispiel der Erfindung ist in der Zeichnung dargestellt und wird nachfolgend im einzelnen näher beschrieben. Es zeigen:
- Fig. 1: eine Krananlage mit einem Hebezeug, dessen Hängetaster abgesenkt ist;
- Fig. 2: das in Fig. 1 dargestellte Hebezeug in verfahrenem Zustand mit angehobenem Hängetaster.

### Bester Weg zur Ausführung der Erfindung:

Bestandteil einer Krananlage 1 ist eine Kranbahn 2, entlang der ein Hebezeug 3 verfahrbar ist. Das Hebezeug 3 enthält eine Hubvorrichtung 4 für einen Hängetaster 5. Bestandteil der Hubvorrichtung 4 ist ein Hubseil 6. Außerdem ist zwischen dem Hebezeug 3 und dem Hängetaster 5 eine Steuerleitung 7 vorgesehen. Über die Steuerleitung 7 werden die von dem Hängetaster 5 seitens einer Bedienungsperson 8 in den Hängetaster 5 eingegebenen Befehle an das Hebezeug 3 weitergegeben und dieses gesteuert, zum Beispiel aus der Position in Fig. 1 in die Position in Fig. 2 verfahren.

Bestandteil der Hubvorrichtung 4 für den Hängetaster 5 ist ein Empfänger 9. Über den Empfänger 9 ist die Hubvorrichtung 4 für den Hängetaster 5 steuerbar; zum Beispiel der Hängetaster 5 aus seiner in Fig. 1 gezeigten Lage, in der er für die Bedienungsperson 8 in Bedienlage ist, in die in Fig. 2 dargestellte angehobene Lage steuerbar. Der Empfänger 9 ist seinerseits von einem ortsunabhängigen Sender 10 drahtlos steuerbar. Es können auch mehrere Sender 10 vorgesehen sein. Mit Hilfe des Senders 10 kann der - auf andere Weise von der Arbeitsebene nicht erreichbare - Hängetaster 5 wieder in die Arbeitslage für die Bedienungsperson 8 gebracht werden.

### Gewerbliche Verwertbarkeit:

Der Hängetaster nach der Erfindung ist bei Hebezeugen und/oder Krananlagen verwendbar, bei denen nicht nur die Hebezeuge gesteuert, sondern der Hängetaster selbst heb- und senkbar ist.

## Patentansprüche

1. Hubvorrichtung an einer Krananlage (1) zum wahlweisen Heben und Senken eines Hängetasters (5), der zum Steuern der Krananlage (1) und/oder von Hebezeugen (3) vorgesehen und über ein Hubseil (6) und eine Steuerleitung (7) mit der Krananlage (1) verbunden ist, dadurch gekennzeichnet, daß in der Hubvorrichtung (4) ein Empfänger (9) vorgesehen ist, über den die Hubvorrichtung (4) steuerbar ist und der seinerseits über mindestens einen ortsunabhängigen Sender (10) drahtlos steuerbar ist.

## Claims

1. Lifting mechanism on a crane (1) which raises and lowers a suspended key pad (5) for operating the crane (1) and/or hoists (3) and which is connected to the crane system by a suspension wire (6) and a power line (7), characterised by the fact that a receiver (9) is arranged in the lifting mechanism (4) by means of which the lifting mechanism (4) can be controlled and which in turn can be controlled by at least one mobile transmitter (10).

## Revendications

1. Mécanisme élévateur sur une grue (1) pour la montée et la descente sélectives d'un bouton-poussoir suspendu (5), prévu pour commander la grue (1) et/ou des treuils (3), et relié à une grue (1) par l'intermédiaire d'un câble de levage (6) et d'un pendentif (7), caractérisé par un récepteur (9), prévu dans le mécanisme élévateur (4), qui permet de commander le mécanisme (4), et est lui-même doté d'une possibilité de commande sans fil par l'intermédiaire d'un émetteur mobile (10), au moins.
